# FASCICULE DE BREVET EUROPEEN

(11) **EP 2 291 888 B1**
(45) Date de publication et mention de la délivrance du brevet: **15.06.2016**
(21) Numéro de dépôt: 09797551.0
(22) Date de dépôt: 19.05.2009
(51) Int. Cl.: H01R 13/641, H01R 13/71, H01R 13/53

(54) **DISPOSITIF DE CONNEXION ELECTRIQUE SECURISE**
SICHERTE ELEKTRISCHE VERBINDEREINRICHTUNG
DEVICE FOR SECURE ELECTRICAL CONNECTION

(30) Priorité: 25.06.2008 FR 0803545
(43) Date de publication de la demande: 09.03.2011
(73) Titulaire: Société d'Exploitation des Procédés Maréchal S.E.P.M., 94417 Saint-Maurice Cedex (FR)
(72) Inventeur: HOUIR ALAMI, Mounim, F-75017 Paris (FR)
(74) Mandataire: Milien, Jean-Baptiste Aurélien
(86) Numéro de dépôt international: PCT/FR2009/000579
(87) Numéro de publication internationale: WO 2010/007221

(56) Documents cités:
- EP-A- 0 106 931
- EP-A- 0 185 828
- US-A- 4 183 605

## Description

L'invention concerne un dispositif de connexion électrique sécurisé, plus particulièrement destiné aux courants de forte puissance.

Les dispositifs de connexion électrique comportent de manière connue un socle actif et une fiche munis chacun d'au moins un contact de puissance qui sont aménagés pour être connectés entre eux lorsque la fiche et ledit socle sont accouplés en position de connexion.

Dans les dispositifs de connexion plus particulièrement pour des courants de forte puissance, il est généralement prévu un circuit parallèle de faible puissance, dénommé ci-après circuit pilote, qui est muni de contacts pilotes aménagés pour commander par la fermeture et respectivement l'ouverture dudit circuit, un appareil de mise sous tension ou respectivement hors tension du ou des contacts de puissance du socle.

De la sorte, on cherche d'une part, à ne pouvoir réaliser la fermeture du circuit pilote qu'après la connexion des contacts de puissance et au contraire d'autre part, à forcer l'ouverture dudit circuit pilote avant la déconnexion des contacts de puissance, de telle sorte que ces deux opérations de connexion et de déconnexion se fassent hors tension.

Il est en effet souvent impératif de rapprocher ou séparer les contacts de puissance hors tension de manière notamment à éviter les arcs électriques, pour n'établir la mise sous tension que lorsque lesdits contacts sont en position de connexion électrique.

Le document EP-0 185 828 décrit une prise de courant de ce type qui comporte en outre pour la fermeture et l'ouverture du circuit pilote, un actionneur aménagé sur le socle, tandis qu'un dispositif de verrouillage et de déverrouillage de la fiche dans le socle en position de connexion est prévu et comporte des moyens de verrouillage conjugués aménagés sur la fiche et respectivement le socle.

Toutefois, dans ce dispositif connu de connexion par rotation des contacts de puissance, l'actionneur qui agit directement sur les contacts pilotes sert aussi de moyen de verrouillage de la fiche et du socle.

L'invention propose un dispositif de connexion électrique muni, comme mentionné ci-avant, d'un circuit pilote, d'un actionneur et d'un dispositif de verrouillage et de déverrouillage de la fiche dans le socle, mais qui est notamment remarquable en ce que le moyen de verrouillage du socle distinct de l'actionneur est monté mobile et possède au moins une position de verrouillage et une position de déverrouillage, l'actionneur du circuit pilote étant aménagé pour bloquer ledit moyen de verrouillage du socle dans sa position de verrouillage lorsque ledit circuit pilote est fermé, et débloquer le moyen de verrouillage lorsque le circuit pilote est ouvert, tandis que le moyen de verrouillage du socle empêche toute manoeuvre d'accouplement de la fiche et du socle ou de séparation de ces derniers une fois accouplés, lorsque ledit moyen de verrouillage est bloqué dans sa position de verrouillage par ledit actionneur.

Selon un mode de réalisation, le circuit pilote comporte deux contacts pilotes fixés sur le socle et un shunt monté de manière rotatif sur le socle, tandis que l'actionneur comporte un moyen qui est solidaire en rotation du shunt et qui possède au moins une position dans laquelle les deux contacts pilotes ferment le circuit pilote par contact sur le shunt et au moins une position dans laquelle au moins l'un des contacts pilotes n'est pas en contact sur le shunt, le circuit pilote étant alors ouvert.

Dans ce mode de réalisation, l'actionneur agit sur le shunt et non directement sur les contacts pilotes qui sont fixes contrairement à l'art connu décrit dans le document précité EP-0 185 828.

Par exemple, le moyen de verrouillage du socle comporte un crochet mobile entre une position de verrouillage et une position déverrouillée, et qui est solidaire d'un bouton d'actionnement, tandis que le moyen de verrouillage de la fiche comporte une gorge destinée à venir recevoir ledit crochet en position de verrouillage obtenue en fin d'accouplement de la fiche et du socle, tandis qu'un moyen élastique est prévu pour solliciter le crochet vers sa position de verrouillage.

Dans ce cas par exemple, ledit crochet présente une forme appropriée pour être sollicité par une partie de la fiche afin de lui permettre de venir se loger par élasticité dans la gorge de ladite fiche sans qu'il soit nécessaire de manoeuvrer le bouton d'actionnement.

Avantageusement, selon un mode de réalisation pourvu, comme précisé ci-avant, d'un shunt rotatif et d'un moyen de verrouillage sous forme d'un crochet et d'un bouton, le moyen de l'actionneur solidaire en rotation du shunt est une bague rotative qui est munie d'une jupe passant sous une partie du bouton d'actionnement du crochet pour bloquer celui-ci en position de verrouillage tandis qu'une échancrure est prévue dans ladite jupe pour permettre la mobilité dudit bouton d'actionnement vers la position déverrouillée du crochet, cette échancrure étant ménagée à un endroit de la jupe de manière telle que ladite échancrure est positionnée sous ledit bouton d'actionnement lorsque la bague est dans une position d'ouverture du circuit pilote.

Pour sécuriser encore le dispositif, selon un mode de réalisation, un moyen de verrouillage de l'actionneur est en outre prévu pour bloquer celui-ci dans sa position d'ouverture du circuit pilote, tandis que ledit moyen de verrouillage est aménagé pour être entraîné dans une position de déblocage par une partie de la fiche lorsque celle-ci est en position de connexion, de telle sorte que l'actionneur ne peut être manoeuvré dans sa position de fermeture du circuit pilote qu'après accouplement de la fiche dans le socle et connexion du ou des contacts de puissance de la fiche et du socle.

Par exemple dans ce cas, l'actionneur comporte une bague rotative et le moyen de verrouillage dudit actionneur se présente sous la forme d'au moins une tige mobile qui est sollicitée par un moyen élastique vers sa position de verrouillage dans laquelle ladite tige vient s'introduire dans une partie de l'actionneur pour bloquer ladite bague en rotation tandis que la tige peut être entraînée vers sa position de déblocage par une partie de l'extrémité de la fiche au cours de son accouplement avec le socle. De manière particulière par exemple, la tige mobile de blocage traverse une lumière en arc de cercle ménagée dans l'actionneur et possède un épaulement destiné à venir dans un logement approprié de l'actionneur pour bloquer celui-ci de telle sorte que la tige ne gêne pas la rotation de l'actionneur lorsque l'épaulement est en dehors dudit logement.

Ainsi, avec le dernier mode de réalisation précité, on comprend qu'outre les sécurités obtenues pour effectuer la connexion et la déconnexion des contacts de puissance hors tension, on interdit toute mise sous tension du socle tant que la fiche n'est pas complètement connectée.

L'invention sera bien comprise à la lecture de la description qui va suivre et qui se réfère aux dessins annexés dans lesquels :
- la figure 1 montre en perspective un socle et une fiche d'un dispositif de connexion selon un mode de réalisation de l'invention, les deux éléments étant représentés séparément avant accouplement et connexion et avec des coupes des carters extérieurs de la fiche et du socle ;
- la figure 2 montre le socle et la fiche de la figure 1 vers la fin de leur accouplement en position de connexion ;
- la figure 3 correspond à la figure 2, sous une autre vue et sans les coupes des carters de la fiche et du socle ;
- la figure 4 correspond à la figure 2 après accouplement total, l'actionneur ayant été manoeuvré dans une position de fermeture du circuit pilote ;
- la figure 5 correspond à la figure 4, sous une autre vue et sans les coupes des carters de la fiche et du socle ;
- la figure 6 montre le socle de la figure 1 dans la même position mais avec un autre plan de coupe du carter extérieur et en outre avec une coupe de l'actionneur.
- la figure 7 est une vue en bout de la face arrière du socle avec une partie en coupe pour visualiser l'intérieur.

Les dessins montrent un dispositif de connexion électrique formé d'un socle 1 et d'une fiche 2 munis chacun d'au moins un contact de puissance (pas visibles sur les dessins). Dans l'exemple représenté, il s'agit, par exemple, d'un dispositif de connexion unipolaire, c'est-à-dire avec un seul contact de puissance dans la fiche et le socle (sous forme par exemple d'un contact tubulaire pour la fiche et d'une lame flexible pour le socle).

Les contacts de la fiche et du socle sont aménagés dans des blocs 3 et 4 respectivement de la fiche et du socle, lesquels sont entourés d'un carter extérieur respectivement 5 et 6.

Le ou les contacts de puissance du socle sont mis sous tension par un appareil non représenté qui est commandé par un circuit pilote. Le circuit pilote de faible puissance est par exemple destiné à alimenter la bobine d'un contacteur qui ouvre ou ferme le circuit de puissance alimentant le socle.

Dans le mode de réalisation représenté, le circuit pilote est constitué ici par deux contacts pilotes 7 et 8 aménagés sur le socle et que l'on peut voir sur les figures 3 et 5.

Les contacts pilotes 7 et 8 forment un circuit qui peut être fermé par un shunt 9 sous forme ici d'une simple barrette. Sur la figure 3, on peut voir que le circuit pilote est ouvert, le shunt 9 ne mettant pas en connexion électrique les contacts pilotes tandis que dans la position de la figure 5, le circuit pilote est fermé par le shunt 9, l'actionnement du shunt étant commandé par un actionneur 10 dont il sera question plus en détail ci-après.

L'accouplement de la fiche dans le socle peut s'effectuer par diverses manoeuvres qui comportent ici au moins un mouvement de translation pour passer de la position de la figure 1 à la position de la figure 2.

La fiche et le socle comportent des moyens conjugués de verrouillage en position de connexion qui se présentent ici sous la forme d'un crochet 11 (figures 1, 2, 4 et 6) aménagé dans le socle et qui est sollicité par un moyen élastique (non visible sur les dessins) vers sa position de verrouillage, ledit moyen élastique étant par exemple un ressort disposé sous le crochet.

Le crochet 11 est par ailleurs actionnable par un bouton 12 solidaire dudit crochet vers sa position de déverrouillage à l'encontre dudit moyen élastique précité.

De plus dans cet exemple, le bouton 12 est isolé de l'extérieur par une membrane souple 13 (figures 1, 2, 4, 6).

Le moyen conjugué de verrouillage aménagé sur la fiche se présente ici sous la forme d'une gorge 14 ménagée à l'extrémité du carter 5 de ladite fiche.

Lorsque la fiche est introduite dans le carter 6 du socle, l'extrémité frontale du carter 5 de la fiche vient s'appuyer sur le crochet 11 muni éventuellement à cet effet d'une partie oblique formant rampe de telle sorte que ledit crochet 11 s'enfonce en entraînant avec lui le bouton 12 comme le montre la figure 2 (on pourrait toutefois appuyer sur le bouton 12 pour cette opération).

On comprend qu'à la fin de l'accouplement, position dans laquelle les contacts de puissance du socle et de la fiche sont connectés entre eux, le crochet 11 remonte dans la gorge 14 verrouillant ainsi la fiche dans le socle comme le montre la figure 4.

Le déverrouillage ne peut alors s'effectuer qu'en exerçant une pression sur le bouton 12.

L'actionneur 10 comporte une bague d'actionnement rotative 10a et une jupe 10b solidaire ou d'une pièce avec ladite bague qui vient s'étendre dans le carter 6 du socle sous une partie du bouton 12 comme le montrent bien les figures 1, 2, 4 et 6.

La bague 10a de l'actionneur est solidaire du shunt 9 de telle sorte que dans la position angulaire de celle-ci représentée sur les figures 1, 2, 3 et 6, le circuit pilote 7, 8 est ouvert comme expliqué ci-avant. Pour repérer cette position, un repère 15, par exemple le signe « O », mentionné sur la bague 10a se trouve en face du bouton 12 comme le montrent bien les figures 1 et 2.

La jupe 10b de l'actionneur 10 présente une échancrure 16, en forme ici de demi-cercle, disposée dans la position des figures 1, 2, 3 et 6 juste en dessous du bouton 12 permettant ainsi dans cette position une liberté de mouvement audit bouton 12.

Si la bague 10a de l'actionneur 10 est tournée pour prendre la position des figures 4 et 5 jusqu'à amener ici un repère 17, par exemple le signe « 1 » mentionné sur ladite bague, juste en face du bouton 12, le shunt 9 (figure 5) ferme le circuit pilote 7, 8.

On remarque alors que dans cette position (figures 4 et 5) la jupe 10b bloque le bouton 12 qui ne peut pas être actionné vers la position de déverrouillage de la fiche et du socle.

Par ailleurs, comme le montrent bien les figures 6 et 7, une tige 18 est aménagée dans le socle et traverse une lumière 19 en arc de cercle (figure 7) ménagée dans l'actionneur 10.

La tige 18 est sollicitée par un ressort 20 (figure 6) dans une position de verrouillage dans laquelle un épaulement 21 vient bloquer la rotation de la bague 10a en venant dans un logement approprié de l'actionneur.

Cette tige 18 peut être sollicitée par la tranche d'extrémité du carter 5 de la fiche à l'encontre du ressort 20 afin de déverrouiller la rotation de la bague 10a.

Suite à cette description, l'invention est facile à comprendre.

La fiche 1 et le socle 2 du dispositif se présentent initialement dans la position des figures 1, 2, 3, 6 et 7.

Dans cette position, le circuit pilote 7, 8 est ouvert et la bague 10a est bloquée en rotation par la tige 18 (figure 6) de telle sorte que le socle ne peut pas être mis sous tension puisque ledit circuit pilote ne peut être fermé qu'après avoir déverrouillé la bague 10a de l'actionneur au moyen de la fiche 1.

Toutefois, ce verrouillage de la bague 10a est une sécurité supplémentaire comme il sera expliqué ci-après.

Après accouplement de la fiche et du socle (figure 2) jusqu'à verrouiller les deux éléments grâce au crochet 11 qui vient dans la gorge 14 de la fiche, on comprend que les contacts de puissance sont connectés entre eux mais que le circuit pilote étant ouvert, le socle n'est pas sous tension.

A la fin de l'accouplement, la tige 18 (figure 6) sollicitée par le carter 5 de la fiche, débloque la bague 10a qui peut alors être tournée pour fermer le circuit pilote comme mentionné ci-avant (figures 4 et 5) et mettre ainsi le socle sous tension.

On comprend alors que les contacts de puissance sont d'abord connectés entre eux avant la mise sous tension du socle.

Dans cette position de connexion des contacts de puissance, le socle étant en outre sous tension (figures 4 et 5), on constate que la jupe 10b de l'actionneur située sous le bouton 12 empêche son actionnement et donc toute séparation de la fiche et du socle du fait que le crochet 11 ne peut pas être dégagé de la gorge 14 de la fiche.

Il est donc impossible de déconnecter la fiche et le socle en charge, c'est-à-dire avec un socle sous tension.

Pour déverrouiller la fiche et le socle il est d'abord nécessaire de tourner la bague 10a pour qu'elle reprenne la position des figures 1, 2, 3 et 6, position dans laquelle le circuit pilote est ouvert (socle hors tension) alors que l'échancrure 16 permet d'actionner le bouton 12 et de déverrouiller ainsi le socle et la fiche.

La séparation du socle et de la fiche exige donc deux opérations manuelles successives, à savoir : rotation de la bague de l'actionneur et manoeuvre du bouton de verrouillage.

En l'absence de verrouillage de l'actionneur 10 par la tige 18, on comprend toutefois que si le socle est sous tension après rotation de la bague 10a, la jupe 10b empêche tout actionnement du bouton 12 et du crochet 11 qui restent en position de verrouillage empêchant tout accouplement de la fiche et du socle et donc toute connexion en charge des contacts de puissance.

La tige 18 qui empêche la mise sous tension du socle lorsque la fiche n'est pas introduite dans le socle, permet aussi d'assurer que la mise sous tension du socle ne puisse s'effectuer que si la fiche est en position complète de connexion des contacts de puissance.

Le dispositif selon l'invention assure donc une impossibilité de connexion et de déconnexion des contacts de puissance lorsque le socle est sous tension.

## Revendications

1. Dispositif de connexion électrique formé d'un socle actif (2) et d'une fiche (1) munis chacun d'au moins un contact de puissance qui sont aménagés pour être connectés entre eux lorsque la fiche et ledit socle sont accouplés en position de connexion, des contacts pilotes (7,8) d'un circuit pilote étant prévus pour commander par la fermeture et respectivement l'ouverture dudit circuit, un appareil de mise sous tension ou respectivement hors tension des contacts de puissance du socle, cette fermeture et ouverture du circuit pilote étant obtenues au moyen d'un actionneur (10) aménagé sur le socle, tandis qu'un dispositif de verrouillage et de déverrouillage de la fiche dans le socle en position de connexion est également prévu et comporte des moyens de verrouillage conjugués aménagés sur la fiche et respectivement le socle, **caractérisé en ce que** le moyen de verrouillage du socle distinct de l'actionneur (10) est monté mobile et possède au moins une position de verrouillage et une position de déverrouillage, l'actionneur (10) du circuit pilote (7,8) étant aménagé pour bloquer ledit moyen de verrouillage du socle dans sa position de verrouillage lorsque ledit circuit pilote (7,8) est fermé, et débloquer le moyen de verrouillage lorsque le circuit pilote est ouvert, tandis que le moyen de verrouillage du socle empêche toute manoeuvre d'accouplement de la fiche et du socle ou de séparation de ces derniers une fois accouplés, lorsque ledit moyen de verrouillage est bloqué dans sa position de verrouillage par ledit actionneur (10).

2. Dispositif de connexion électrique selon la revendication 1, **caractérisé en ce que** le circuit pilote comporte deux contacts pilotes (7,8) fixés sur le socle (2) et un shunt (9) monté de manière rotatif sur le socle, tandis que l'actionneur (10) comporte un moyen qui est solidaire en rotation du shunt (9) et qui possède au moins une position dans laquelle les deux contacts pilotes ferment le circuit pilote par contact sur le shunt (9) et au moins une position dans laquelle au moins l'un des contacts pilotes n'est pas en contact sur le shunt, le circuit pilote étant alors ouvert.

3. Dispositif de connexion électrique selon l'une des revendications 1 et 2, **caractérisé en ce que** le moyen de verrouillage du socle comporte un crochet (11) mobile entre une position de verrouillage et une position déverrouillée, et qui est solidaire d'un bouton d'actionnement (12), et que le moyen de verrouillage de la fiche comporte une gorge (14) destinée à venir recevoir ledit crochet (11) en position de verrouillage obtenue en fin d'accouplement de la fiche et du socle, tandis qu'un moyen élastique est prévu pour solliciter le crochet (11) vers sa position de verrouillage.

4. Dispositif de connexion électrique selon la revendication 3, **caractérisé en ce que** ledit crochet (11) présente une forme appropriée pour être sollicité par une partie de la fiche (1) afin de lui permettre de venir se loger par élasticité dans la gorge (14) de ladite fiche sans qu'il soit nécessaire de manoeuvrer le bouton d'actionnement.

5. Dispositif de connexion électrique selon l'ensemble des revendications 2 et 3, **caractérisé en ce que** le moyen de l'actionneur (10) solidaire en rotation du shunt (9) est une bague (10a) rotative qui est munie d'une jupe (10b) passant sous une partie du bouton d'actionnement (12) du crochet (11) pour bloquer celui-ci en position de verrouillage tandis qu'une échancrure (16) est prévue dans ladite jupe (10b) pour permettre la mobilité dudit bouton d'actionnement (12) vers la position déverrouillée du crochet (11), cette échancrure étant ménagée à un endroit de la jupe de manière telle que ladite échancrure est positionnée sous ledit bouton d'actionnement lorsque la bague (10a) est dans une position d'ouverture du circuit pilote.

6. Dispositif de connexion électrique selon l'une quelconque des revendications 1 à 5, **caractérisé en ce qu'**un moyen de verrouillage de l'actionneur est en outre prévu pour bloquer celui-ci dans sa position d'ouverture du circuit pilote (7,8), tandis que ledit moyen de verrouillage est aménagé pour être entraîné dans une position de déblocage par une partie de la fiche (1) lorsque celle-ci est en position de connexion, de telle sorte que l'actionneur (10) ne peut être manoeuvré dans sa position de fermeture du circuit pilote (7,8) qu'après accouplement de la fiche dans le socle et connexion du ou des contacts de puissance de la fiche et du socle.

7. Dispositif de connexion électrique selon la revendication 6, **caractérisé en ce que** l'actionneur comporte une bague rotative (10a) et que le moyen de verrouillage dudit actionneur se présente sous la forme d'au moins une tige mobile (18) qui est sollicitée par un moyen élastique (20) vers sa position de verrouillage dans laquelle ladite tige vient s'introduire dans une partie de l'actionneur pour bloquer ladite bague en rotation tandis que la tige peut être entraînée vers sa position de déblocage par une partie de l'extrémité de la fiche (1) au cours de son accouplement avec le socle.

8. Dispositif de connexion électrique selon la revendication 7, **caractérisé en ce que** la tige mobile (18) de blocage traverse une lumière (19) en arc de cercle ménagée dans l'actionneur (10) et possède un épaulement (21) destiné à venir dans un logement approprié de l'actionneur pour bloquer celui-ci de telle sorte que la tige ne gêne pas la rotation de l'actionneur lorsque l'épaulement (21) est en dehors dudit logement.

## Patentansprüche

1. Elektrische Anschlussvorrichtung, die von einem aktiven Sockel (2) und einem Stecker (1) gebildet ist, die jeweils mit mindestens einem Leistungskontakt versehen sind, die angeordnet sind, um aneinander angeschlossen zu werden, wenn der Stecker und der Sockel in Anschlussposition gekoppelt sind, wobei Steuerkontakte (7, 8) einer Steuerschaltung vorgesehen sind, um durch das Schließen bzw. Öffnen der Schaltung ein Gerät zum Einschalten bzw. Ausschalten der Leistungskontakte des Sockels zu steuern, wobei dieses Öffnen und Schließen der Steuerschaltung mit Hilfe eines Aktuators (10), der auf dem Sockel vorgesehen ist, erzielt wird, während eine Vorrichtung zur Verriegelung und Entriegelung des Steckers im Sockel in Anschlussposition ebenfalls vorgesehen ist und zusammenpassende Verriegelungsmittel umfasst, die auf dem Stecker bzw. dem Sockel vorgesehen sind, **dadurch gekennzeichnet, dass** das Verriegelungsmittel des Sockels, das vom Aktuator (10) getrennt ist, beweglich montiert ist und mindestens eine Verriegelungsposition und eine Entriegelungsposition besitzt, wobei der Aktuator (10) der Steuerschaltung (7, 8) derart vorgesehen ist, dass er das Verriegelungsmittel des Sockels in seiner Verriegelungsposition blockiert, wenn die Steuerschaltung (7, 8) geschlossen ist, und das Verriegelungsmittel deblockiert, wenn die Steuerschaltung offen ist, während das Verriegelungsmittel des Sockels jede Betätigung zur Kopplung des Steckers und des Sockels oder zur Trennung dieser letztgenannten, wenn sie bereits gekoppelt sind, verhindert, wenn das Verriegelungsmittel in seiner Verriegelungsposition durch den Aktuator (10) blockiert ist.

2. Elektrische Anschlussvorrichtung nach Anspruch 1, **dadurch gekennzeichnet, dass** die Steuerschaltung zwei Steuerkontakte (7, 8), die auf dem Sockel (2) befestigt sind, und einen Shunt (9) umfasst, der drehbar auf dem Sockel montiert ist, während der Aktuator (10) ein Mittel umfasst, das drehfest mit dem Shunt (9) verbunden ist und mindestens eine Position, in der die beiden Steuerkontakte die Steuerschaltung durch Kontakt auf dem Shunt (9) schließen, und mindestens eine Position besitzt, in der mindestens einer der Steuerkontakte nicht auf dem Shunt in Kontakt ist, wobei in diesem Fall die Steuerschaltung offen ist.

3. Elektrische Anschlussvorrichtung nach einem der Ansprüche 1 und 2, **dadurch gekennzeichnet, dass** das Verriegelungsmittel des Sockels einen Haken (11) umfasst, der zwischen einer Verriegelungsposition und einer Entriegelungsposition beweglich ist, und der mit einem Betätigungsknopf (12) verbunden ist, und dass das Verriegelungsmittel des Steckers eine Nut (14) umfasst, die dazu bestimmt ist, den Haken (11) in Verriegelungsposition, die nach der Kopplung des Steckers und des Sockels vorhanden ist, aufzunehmen, während ein elastisches Mittel dazu vorgesehen ist, den Haken (11) in seine Verriegelungsposition zu bringen.

4. Elektrische Anschlussvorrichtung nach Anspruch 3, **dadurch gekennzeichnet, dass** der Haken (11) eine geeignete Form aufweist, um von einem Teil des Steckers (1) belastet zu werden, um es ihn zu ermöglichen, durch Elastizität in der Nut (14) des Steckers angeordnet zu werden, ohne dass es notwendig ist, den Betätigungsknopf zu betätigen.

5. Elektrische Anschlussvorrichtung nach der Gesamtheit der Ansprüche 2 und 3, **dadurch gekennzeichnet, dass** das Mittel des Aktuators (10), das drehfest mit dem Shunt (9) verbunden ist, ein drehbarer Ring (10a) ist, der mit einer Schürze (10b) versehen ist, die unter einem Teil des Betätigungsknopfes (12) des Hakens (11) verläuft, um diesen in Verriegelungsposition zu blockieren, während ein bogenförmiger Ausschnitt (16) in der Schürze (10b) vorgesehen ist, um die Beweglichkeit des Betätigungsknopfes (12) in die entriegelte Position des Hakens (11) zu ermöglichen, wobei dieser bogenförmige Ausschnitt an einer Stelle der Schürze derart ausgenommen ist, dass der bogenförmige Ausschnitt unter dem Betätigungsknopf angeordnet ist, wenn sich der Ring (10a) in einer Öffnungsposition der Steuerschaltung befindet.

6. Elektrische Anschlussvorrichtung nach einem der Ansprüche 1 bis 5, **dadurch gekennzeichnet**, das ein Verriegelungsmittel des Aktuators ferner dazu vorgesehen ist, diesen in seiner Öffnungsposition der Steuerschaltung (7, 8) festzustellen, während das Verriegelungsmittel dazu vorgesehen ist, in eine Deblockierungsposition durch einen Teil des Steckers (1) mitgenommen zu werden, wenn sich dieser in Anschlussposition befindet, so dass der Aktuator (10) in seine Verschlussposition der Steuerschaltung (7, 8) erst nach Kopplung des Steckers im Sockel und Anschluss des oder der Leistungskontakte des Steckers und des Sockels betätigt werden kann.

7. Elektrische Anschlussvorrichtung nach Anspruch 6, **dadurch gekennzeichnet, dass** der Aktuator einen drehbaren Ring (10a) umfasst, und dass das Verriegelungsmittel des Aktuators in Form von mindestens einer beweglichen Stange (18) vorhanden ist, die durch ein elastisches Mittel (20) in ihre Verriegelungsposition gebracht wird, in der sich die Stange in einen Teil des Aktuators einführt, um den Ring in Drehung zu blockieren, während die Stange in ihre Deblockierungsposition durch einen Teil des Endes des Steckers (1) während seiner Kopplung mit dem Sockel mitgenommen werden kann.

8. Elektrische Anschlussvorrichtung nach Anspruch 7, **dadurch gekennzeichnet, dass** die bewegliche Blockierungsstange (18) durch eine kreisbogenförmige Öffnung (19) hindurchgeht, die in dem Aktuator (10) ausgenommen ist, und einen Absatz (21) besitzt, der dazu bestimmt ist, in eine geeignete Lagerung des Aktuators zu gelangen, um diesen zu blockieren, so dass die Stange nicht die Drehung des Aktuators stört, wenn sich der Absatz (21) außerhalb der Lagerung befindet.

## Claims

1. Electrical connection device formed of an active base (2) and a plug (1) each provided with at least one power contact which are arranged so as to be connected together when the plug and said base are coupled in a connection position, pilot contacts (7, 8) of a pilot circuit being provided to control an apparatus for switching on or switching off the power to the power contacts of the base respectively through the closure and the opening respectively of said circuit, this closure and opening of the pilot circuit being obtained by means of an actuator (10) arranged on the base, while a device for locking and unlocking the plug in the base in a connection position is also provided and comprises matching locking means arranged on the plug and the base respectively, **characterised in that** the locking means of the base separate from the actuator (10) is mounted so that it is mobile and has at least one locking position and one unlocking position, the actuator (10) of the pilot circuit (7, 8) being arranged to secure said locking means for the base in its locking position when said pilot circuit (7, 8) is closed, and release the locking means when the pilot circuit is open, while the locking means for the base prevents any manoeuvre to couple the plug and the base or separate these once coupled, when said locking means is secured in its locking position by said actuator (10).

2. Electrical connection device according to claim 1, **characterised in that** the pilot circuit comprises two pilot contacts (7, 8) fixed on the base (2) and a shunt (9) mounted so as to rotate on the base, while the actuator (10) comprises a means which is locked in rotation to the shunt (9) and which has at least one position in which the two pilot contacts close the pilot circuit through contact with the shunt (9) and at least one position in which at least one of the pilot contacts is not in contact with the shunt, the pilot circuit then being open.

3. Electrical connection device according to claim 1 and 2, **characterised in that** the locking means for the base comprises a hook (11) which is mobile between a locking position and an unlocked position, and which is locked to an actuating button (12), and **in that** the locking means for the plug comprises a groove (14) designed to receive said hook (11) in the locking position obtained at the end of coupling of the plug and the base, while an elastic means is provided to force the hook (11) towards its locking position.

4. Electrical connection device according to claim 3, **characterised in that** said hook (11) exhibits an appropriate shape to be forced by a portion of the plug (1) in order to allow it to be housed by elasticity in the groove (14) of said plug without it being necessary to operate the actuating button.

5. Electrical connection device according to claim 2 and 3, **characterised in that** the means of the actuator (10) locked in rotation to the shunt (9) is a rotary ring (10a) which is provided with a skirt (10b) passing under a portion of the actuating button (12) of the hook (11) to secure the latter in the locking position while a notch (16) is provided in said skirt (10b) to permit the mobility of said actuating button (12) towards the unlocked position of the hook (11), this notch being formed in a place of the skirt such that said notch is positioned under said actuating button when the ring (10a) is in a position in which the pilot circuit is open.

6. Electrical connection device according to any one of claims 1 to 5, **characterised in that** a locking means for the actuator is also provided to secure the latter in its open position of the pilot circuit (7, 8), while said locking means is arranged to be entrained into a releasing position by a portion of the plug (1) when the latter is in a connection position, such that the actuator (10) cannot be manoeuvred into its position in which the pilot circuit (7, 8) is closed until after the coupling of the plug in the base and connection of the power contact or contacts of the plug and the base.

7. Electrical connection device according to claim 6, **characterised in that** the actuator comprises a rotary ring (10a) and **in that** the locking means for said actuator has the form of at least one moving rod (18) which is biased by an elastic means (20) towards its locking position in which said rod is inserted into a portion of the actuator to block said ring in rotation while the rod can be entrained towards its releasing position by a portion of the end of the plug (1) during the course of its coupling with the base.

8. Electrical connection device according to claim 7, **characterised in that** the moving blocking rod (18) passes through an opening (19) in the form of an arc of a circle formed in the actuator (10) and has a shoulder (21) designed to engage in an appropriate housing of the actuator to secure the latter such that the rod does not impede the rotation of the actuator when the shoulder (21) is outside said housing.
